# EUROPÄISCHE PATENTSCHRIFT

(11) **EP 3 181 796 B1**
(45) Veröffentlichungstag und Bekanntmachung des Hinweises auf die Patenterteilung: **31.10.2018**
(21) Anmeldenummer: 16204866.4
(22) Anmeldetag: 16.12.2016
(51) Int. Cl.: E06B 7/26, E06B 7/23

(54) **SPALTABDICHTUNGSELEMENT FÜR SCHIEBETÜREN, UND SPALTABDICHTUNGSANORDNUNG**
GAP SEALING ELEMENT FOR SLIDING DOORS, AND GAP SEALING ASSEMBLY
ÉLÉMENT DE CALFEUTRAGE POUR PORTES COULISSANTES ET SYSTÈME DE CALFEUTRAGE

(30) Priorität: 16.12.2015 DE 202015106874 U
(43) Veröffentlichungstag der Anmeldung: 21.06.2017
(73) Patentinhaber: Kolaßa, Dietmar, 48493 Wettringen (DE)
(72) Erfinder: Kolaßa, Dietmar, 48493 Wettringen (DE)
(74) Vertreter: Habbel, Ludwig

(56) Entgegenhaltungen:
- WO-A1-2015/001096
- US-A1- 2012 131 854

## Beschreibung

Die Erfindung betrifft ein Spaltabdichtungselement, die zur Abdichtung eines Spalts unterhalb einer Schiebetür bzw. einer größeren, als Tor bezeichneten Schiebetür vorgesehen ist. Aus der WO 2015/001096 A1 ist ein magnetisches Spaltdichtungsband bekannt.

In der Praxis ist es bekannt, Schiebetüren mithilfe von Linearbürsten abzudichten. Insbesondere bei Haustüren, die der Witterung ausgesetzt sind, und deren Türflügel oberhalb eines Bodens bewegt werden, welcher ebenfalls den Witterungseinflüssen ausgesetzt ist kann es in der Praxis zu Anhebungen des Bodens kommen, beispielsweise zum Anheben von Fliesen bzw. Bodenplatten aufgrund von Frost. Wenn dadurch der Spalt verringert wird, den die Bürste überbrücken soll, wird die Bürste dementsprechend stark verformt und ihr Verschleiß beschleunigt. Wenn sich anschließend an die Frostperiode der Boden wieder absenkt, weil er belaufen oder befahren wird, und sich infolgedessen die Spaltbreite unterhalb der Schiebetür wieder vergrößert, stellen sich die Borsten der Bürste nicht immer zuverlässig wieder vollständig zurück, zudem kann durch den zwischenzeitlich erhöhten Verschleiß unter Umständen eine vollständige Spaltüberbrückung auch nicht mehr gewährleistet werden.

Der Erfindung liegt die Aufgabe zugrunde ein Spaltabdichtungselement anzugeben, das problemlos montierbar und demontierbar ist, verschleißfest ist und eine dementsprechend lange Lebensdauer aufweist, und dessen Montagelage an einer Tür mit einfachen Mitteln nachstellbar ist. Weiterhin liegt der Erfindung die Aufgabe zugrunde, eine Spaltabdichtungsanordnung anzugeben, welche die vorgenannten Vorteile bei der Abdichtung des Spaltes unterhalb einer Schiebetür ermöglicht.

Diese Aufgabe wird durch ein Spaltabdichtungselement nach Anspruch 1 gelöst sowie durch eine Spaltabdichtungsanordnung nach Anspruch 11. Vorteilhafte Ausgestaltungen sind in den Unteransprüchen beschrieben.

Das vorschlagsgemäße Spaltabdichtungselement weist einerseits eine Mittellage auf, die aus Metall besteht und damit dem Spaltabdichtungselement eine hervorragende Stabilität verleiht.

Rückseitig ist das Spaltabdichtungselement mit einer magnetischen Haftlage versehen. Die magnetische Montage sichert hohe Abzugskräfte quer zur Flächennormalen des Türblatts bzw. des Spaltabdichtungselements und bewirkt somit einen hervorragenden Halt des Spaltabdichtungselements an der Tür. Andererseits jedoch ermöglicht die magnetische Montage problemlos eine Verschiebung des Spaltabdichtungselements an der Tür unter Überwindung von Verschiebekräften, die parallel zum Türblatt bzw. zum Spaltabdichtungselement wirken und geringer sind als die Abzugskräfte, so dass die Lage des Spaltabdichtungselements problemlos korrigiert werden kann.

Diese Korrekturmöglichkeit betrifft erstens die Justage des Spaltabdichtungselements bei deren erstmaliger Montage an der Schiebetür. Dies betrifft zweitens jedoch auch die Möglichkeit, dass das Spaltabdichtungselement Hindernissen zerstörungsfrei ausweichen kann, indem es sich an der Schiebetür verschiebt und dabei dem Hindernis ausweicht. Dies kommt der Langlebigkeit des Spaltabdichtungselements zugute, weil dementsprechend Beschädigungen des Spaltabdichtungselements vermieden werden können. Und anschließend kann das Spaltabdichtungselement problemlos wieder zurück verschoben werden, zu Gunsten einer optimalen Überbrückung des Spaltes.

Auf der Vorderseite ist die metallische Mittellage mit einem textilartig verformbaren Flächenelement versehen. Dadurch, dass dieses Flächenelement über die metallische Mittellage hinausragt, kann es der Umgebung des Türblatts optimal abdichtend anliegen und dabei beispielsweise auch Unregelmäßigkeiten im Verlauf eines Bodens unterhalb der Tür überbrücken. Durch die Kombination der metallischen Mittellage und des Flächenelements weist das Spaltabdichtungselement eine ansonsten nicht erreichte Kombination von Vorteilen auf, nämlich einerseits stark wie ein Blech und andererseits flexibel wie eine Bürste zu sein.

Dabei kann sich dieses verformbare Flächenelement vorteilhaft um etwa 0,5 cm über die Mittellage hinaus nach unten erstrecken, so dass einerseits eine optimale Anpassung an den Untergrund durch eine ausreichende Verformbarkeit aufgrund der Länge von 0,5 cm sichergestellt ist, andererseits jedoch sichert diese vergleichsweise kurze Länge von 0,5 cm eine ausreichende Steifigkeit des Flächenelements, um beispielsweise den Spalt wirksam gegen kleine Lebewesen wie z. B. Nager, insbesondere Mäuse, abzudichten. Falls der Spalt zwischen dem Türblatt und dem Untergrund größer als 0,5 cm ist, reduziert die steife Mittellage des Spaltabdichtungselements diese ursprünglich vorhandene Spaltbreite und der verbleibende Spalt unterhalb der Mittellage durch das Flächenelement abgedichtet wird. Geht man weiterhin davon aus, dass das Flächenelement nicht nur auf dem Untergrund aufsteht, sondern vielmehr verformt ist und dem Untergrund mit einer gewissen Biegung und unter einer Vorspannung anliegt, so ist die effektive Spaltbreite unterhalb der Mittellage geringer als das Maß, mit welchem das Flächenelement über die Mittellage hinausragt. Wenn dieser Überstand beispielsweise 0,5 cm beträgt und die effektive Spaltbreite dementsprechend noch geringer ist, so wird mittels des Spaltabdichtungselements ein wirksamer Schutz gegen Nager ermöglicht.

Falls der Untergrund unter der Tür optimal glatt ist, beispielsweise bei einem fugenlosen Untergrund, kann der Überstand des Flächenelements erheblich reduziert werden, beispielsweise auf einen Wert von nur 0,5 mm, so dass die metallische Mittellage tatsächlich fast bis an den Untergrund reicht und das Flächenelement praktisch ohne Verformung mit seiner unteren Schmalkante auf dem Untergrund aufsteht.

Als "textilartig verformbar" wird dabei ein Flächenelement bezeichnet, welches nicht wie beispielsweise eine Holz- oder Metallplatte vergleichsweise starr ist, sondern welches wie ein textiles Flächenelement reversibel verformt werden kann, wie dies z. B. von einem textilen Flächenelement bekannt ist, welches gerollt oder gefaltet werden kann oder aus welchem z. B. ein Beutel oder dergleichen hergestellt werden kann. Selbst wenn eine derartige dreidimensionale Verformbarkeit im Rahmen des vorliegenden Vorschlages nicht vorgesehen ist, soll durch die Bezeichnung der "textilartigen Verformbarkeit" des vorschlagsgemäß für das Flächenelement infrage kommenden Materials zum Ausdruck gebracht werden, dass beispielsweise textile Flächenelemente wie Gewebe, Gewirke oder dergleichen, oder dass beispielsweise Folien, oder dass beispielsweise eine Kombination daraus in Form faserverstärkter Folien, benutzt werden können. Die vorschlagsgemäß verwendbaren Flächenelemente können beispielsweise zusammenfassend als Planen bezeichnet werden. Nachfolgend wird daher das verwendete Ausgangsmaterial stets als Plane bezeichnet, unabhängig davon, ob es sich um eine Folie handelt, um ein textiles Element, oder um eine mit Fasern verstärkte Folie.

Die Mittellage kann vorzugsweise aus einem Metallblech bestehen, welches vergleichsweise steif und dementsprechend schlecht verformbar ist, und welches im Vergleich zu Kunststoffen einen besseren Schutz gegen Verbiss bietet. Es kann sich bei dem Metallblech um ein Aluminiumblech handeln, oder, wirtschaftlich vorteilhaft, um ein Stahlblech.

Die vordere Lage kann als vergleichsweise schmaler Streifen lediglich im unteren Bereich der Mittellage an dieser montiert sein. Vorteilhaft jedoch kann sie die gesamte Vorderseite der Mittellage abdecken, so dass ein möglichst einheitliches, unauffälliges optisches Erscheinungsbild des Spaltabdichtungselements unterstützt wird. Insbesondere kann die Farbgebung der vorderen Lage an die übrige Tür angepasst sein, nämlich entweder möglichst ähnlich, oder bewusst kontrastfarbig.

Vorteilhaft kann die vordere Lage als Folie ausgestaltet sein, die eine Faserverstärkung aufweist, und die aufgrund ihrer Materialstärke als Plane bezeichnet ist. In praktischen Versuchen haben sich beispielsweise sogenannte Lkw-Planen hervorragend bewährt, einerseits aufgrund ihrer Verschleißfestigkeit und andererseits aufgrund der wirtschaftlichen Verfügbarkeit.

Die magnetische Haftlage kann fest mit der Mittellage verbunden sein, so dass das Spaltabdichtungselement werkzeuglos an beispielsweise stählernen Türrahmen bzw. Türblättern/Türflügeln montiert werden kann. Die magnetische Haftlage kann jedoch als auch separates Bauteil ausgestaltet sein, so dass sie beispielsweise an einer nicht ferromagnetischen Schiebetür montiert werden kann und dann ihrerseits den magnetischen Halt der Mittellage ermöglicht, wenn diese aus einem ferromagnetischen Werkstoff besteht, z. B. in Form eines Stahlblechs.

Falls die magnetische Haftlage fest mit der Mittellage verbunden ist, kann eine Montage des Spaltabdichtungselements an einer nicht ferromagnetischen Schiebetür ermöglicht werden, indem eine zusätzliche Montageleiste verwendet wird. Die Montageleiste wird ihrerseits fest an der Schiebetür montiert, beispielsweise geklebt oder geschraubt. Die Montageleiste besteht aus einem ferromagnetischen Werkstoff, welcher mit der magnetischen Haftlage zusammenwirkt und dieser einen hervorragenden Halt bietet. Beispielsweise besteht die Montageleiste aus Stahlblech oder aus einem magnetischen Werkstoff, z. B. einer so genannten Magnetfolie, die in unterschiedlichen Materialstärken und Steifigkeiten handelsüblich ist. Die Vorteile, die Haftlage, die Mittellage sowie das Flächenelement des Spaltabdichtungselements auf der Tür verschieben zu können, werden bei Verwendung der zusätzlichen Montageleiste ebenfalls ermöglicht.

Die Verklebung der Montageleiste kann auf einfache Weise dadurch ermöglicht werden, dass die Montageleiste eine selbstklebende Rückseite aufweist. Die Verschraubung der Montageleiste kann dadurch vereinfacht werden, dass die Montageleiste Bohrungen aufweist die eine Schraubmontage ermöglichen, also hinsichtlich ihres Durchmessers und ihrer Anordnung bzw. Verteilung in der Montageleiste an die Aufnahme der Befestigungsschrauben angepasst sind.

Vorschlagsgemäß ist das Spaltabdichtungselement als ein länglicher Streifen ausgestaltet. Dabei kann vorteilhaft das Spaltabdichtungselement an einem der beiden Enden dieses schmalen Streifens abgekantet sein, so dass dieses abgekantete Ende sich vor die Schmalkante des betreffenden Türblatts erstrecken kann. Hierdurch wird eine möglichst optimale Abdichtung des Spalts ermöglicht, nämlich nicht nur unterhalb der Schiebetür, sondern auch seitlich in dem unteren Bereich so hoch, wie sich das Spaltabdichtungselement am Türblatt erstreckt. Bei der erstmaligen Montage des Spaltabdichtungselements kann dies bewusst mit einem großen seitlichen Überstand am Türblatt montiert werden. Wenn die Schiebetür dann in ihre Schließstellung geführt wird, gerät das abgekantete Ende des Spaltabdichtungselements gegen ein Hindernis wie z.B. gegen ein zweites Türblatt der Schiebetür, oder einen Türrahmen, oder das Mauerwerk eines Gebäudes. Aufgrund der magnetischen Halterung wird das Spaltabdichtungselement auf der Schiebetür verschoben, so dass es in der Entstellung der Schiebetür dem erwähnten Hindernis spaltfrei anliegt. Hierdurch wird eine zusätzliche Abdichtung, insbesondere ein zusätzlicher Schutz beispielsweise gegen das Eindringen von Nagern bewirkt.

Dadurch, dass das vorschlagsgemäße Spaltabdichtungselement eine sehr geringe Aufbauhöhe auf dem Türblatt aufweist, beispielsweise lediglich etwa 2 mm, kann es auch bei Schiebetüren montiert werden, die in ein Fach eintauchen, welches dem Türblatt sehr eng anliegt. Ein solches Fach kann zum Beispiel zwischen einer Gebäudewand und einer Wandverkleidung geschaffen sein. Auch wenn eine Schiebetür mit zwei Türblättern vorgesehen ist, von denen eines beweglich und das andere entweder feststehend oder ebenfalls beweglich ist, so dass jedenfalls diese beiden Türblätter nicht stirnseitig aneinander stoßen, sondern parallel voreinander laufen, kann eine vorschlagsgemäße Spaltabdichtung in den meisten Fällen problemlos montiert werden, während Dichtungsbürsten häufig eine Aufbauhöhe gegenüber der Fläche des Türblatts von 1 cm oder mehr aufweisen.

Die Erfindung wird anhand der rein schematischen Darstellungen nachfolgend näher erläutert. Dabei zeigt
- Fig. 1: ein erstes Ausführungsbeispiel eines Spaltabdichtungselements in perspektivische Ansicht von schräg oben, und
- Fig. 2: eine Spaltabdichtungsanordnung, bei welcher ein zweites Ausführungsbeispiel eines Spaltabdichtungselements verwendet ist.

In den Zeichnungen ist mit 1 jeweils ein Spaltabdichtungselement bezeichnet, welches eine metallische Mittellage 2 in Form eines Stahlblech aufweist, sowie eine rückseitige magnetische Haftlage 3, die als Magnetfolie ausgestaltet ist. Vorn weist das Spaltabdichtungselement 1 ein textilartig verformbares Flächenelement 4 auf, welches bei den dargestellten Ausführungsbeispielen jeweils als LKW-Plane ausgestaltet ist. Das Spaltabdichtungselement 1 ist insgesamt als länglicher Streifen ausgestaltet, welcher an einem seiner beiden Stirnenden einen abgekanteten Bereich 5 aufweist.

Bei dem Ausführungsbeispiel der Fig. 1 erstreckt sich das Flächenelement 4 als schmaler Streifen nur über einen geringen Teil der Höhe der metallischen Mittellage 2. Es ragt über die Mittellage 2 hinaus um etwa 0,5 cm nach unten.

In Fig. 2 ist eine Spaltabdichtungsanordnung dargestellt welche 2 Schiebetüren 6 aufweist, wobei diese beiden Schiebetüren 6 auch als eine Schiebetüranlage mit 2 Türblättern bezeichnet werden kann. Beide Schiebetüren 6 weisen einen metallischen Rahmen 7 auf, der aus Stahl besteht, sowie eine in dem Rahmen 7 gehaltene Türfüllung 8, beispielsweise aus Glas. Die beiden Schiebetüren 6 laufen bei dem dargestellten Ausführungsbeispiel nicht parallel voreinander, sondern in derselben Ebene wahlweise auseinander in eine Offenstellung oder zueinander in die in Fig. 2 dargestellte Schließstellung.

Jede der beiden Schiebetüren ist mit einem Spaltabdichtungselement 1 versehen, welches vor dem unteren, horizontalen Abschnitt des jeweiligen Rahmens 7 montiert ist und mit seiner magnetischen Haftlage 3 unmittelbar an dem Rahmen 7 gehalten ist. Die beiden abgekanteten Bereiche 5 befinden sich vor den zueinander gewandten Stirnseiten der beiden Schiebetüren 6 und liegen einander spaltfrei an.

Die textilartig verformbaren Flächenelemente 4 erstrecken sich jeweils vollflächig vor den Mittellagen 2 der beiden Spaltabdichtungselemente 1. Mit ihrem Überstand, der nach unten über die Mittellage 2 hinausragt, und in welchem die beiden Flächenelemente 4 gebogen verlaufen, liegen die Flächenelemente 4 abdichtend auf einem Boden 9 auf.

## Patentansprüche

1. Spaltabdichtungselement (1), welches als länglicher Streifen ausgestaltet ist, welcher eine rückseitige Haftlage (3), die magnetisch ausgestaltet ist, und eine vordere Lage, welche als textilartig verformbares Flächenelement (4) ausgestaltet ist, aufweist, **dadurch gekennzeichnet, dass** der längliche Streifen eine Mittellage (2) aus Metall ausweist, dass die vordere Lage über die Mittellage (2) hinausragt und dass der längliche Streifen an einem seiner schmalen Enden einen abgekanteten Bereich (5) aufweist.

2. Spaltabdichtungselement nach Anspruch 1,
**dadurch gekennzeichnet,**
**dass** die Mittellage (2) ein Stahlblech aufweist.

3. Spaltabdichtungselement nach Anspruch 1 oder 2,
**dadurch gekennzeichnet,**
**dass** das Flächenelement (4) die gesamte Vorderseite der Mittellage (2) abdeckt.

4. Spaltabdichtungselement nach einem der vorhergehenden Ansprüche,
**dadurch gekennzeichnet,**
**dass** das Flächenelement (4) um 0,5 cm über die Mittellage (2) hinausragt.

5. Spaltabdichtungselement nach einem der vorhergehenden Ansprüche,
**dadurch gekennzeichnet,**
**dass** das Flächenelement (4) durch eine mit Fasern verstärkte Folie ausgestaltet ist, die als Plane bezeichnet ist.

6. Spaltabdichtungselement nach Anspruch 5,
**dadurch gekennzeichnet,**
**dass** das Flächenelement (4) in Art einer so genannten LKW-Plane ausgestaltet ist.

7. Spaltabdichtungselement nach einem der vorhergehenden Ansprüche,
**dadurch gekennzeichnet,**
**dass** die Haftlage (3) einer ebenfalls und komplementär zur Haftlage (3) magnetisch ausgestalteten Montageleiste anliegt, die fest an einer abzudichtenden Schiebetür (6) montierbar ist.

8. Spaltabdichtungselement nach Anspruch 7,
**dadurch gekennzeichnet,**
**dass** die Montageleiste eine selbstklebende Rückseite aufweist.

9. Spaltabdichtungselement nach Anspruch 7,
**dadurch gekennzeichnet,**
**dass** die Montageleiste mehrere eine Schraubmontage der Montageleiste ermöglichende Bohrungen aufweist.

10. Spaltabdichtungselement nach einem der vorhergehenden Ansprüche,
**dadurch gekennzeichnet,**
**dass** die magnetische Haftlage (3) als separates Bauteil des Spaltabdichtungselements (1) ausgestaltet ist.

11. Spaltabdichtungsanordnung,
mit einer Schiebetür (6),
und mit einem Spaltabdichtungselement (1) nach einem der vorhergehenden Ansprüche,
wobei das Spaltabdichtungselement (1) entlang der Unterkante der Schiebetür (6) verlaufend angeordnet ist,
der abgekantete Bereich (5) der Schmalkante der Schiebetür (6) anliegt,
und das Flächenelement (4) über die Schiebetür (6) nach unten hinausragt.

## Claims

1. Gap sealing element (1) that is designed in the form of a longish strip that incorporates an adhesive back layer (3) that can be magnetised and a front layer that is designed as a surface element (4) that can be deformed like a textile, **characterised in that** the longish strip incorporates a metal middle layer (2) and **in that** the front layer protrudes over the middle layer (2) and that the longish strip incorporates at one of its thin ends a bent-over section (5).

2. Gap sealing element in accordance with claim 1, **characterised in that** the middle layer (2) incorporates a steel plate.

3. Gap sealing element in accordance with claim 1 or 2, **characterised in that** the surface element (4) covers the whole of the front side of the middle layer (2).

4. Gap sealing element in accordance with any one of the foregoing claims, **characterised in that** the surface element (4) protrudes 0.5 cm over the middle layer (2).

5. Gap sealing element in accordance with any one of the foregoing claims, **characterised in that** the surface element (4) is formed by a film that is reinforced with fibres and designated a cover.

6. Gap sealing element in accordance with claim 5, **characterised in that** the surface element (4) is designed in the form of a so-called lorry cover.

7. Gap sealing element in accordance with any one of the foregoing claims, **characterised in that** the adhesive layer (3) sits against a mounting strip that can likewise and complementary to the adhesive layer (3) be magnetised and is fastened to a sliding door (6) to be sealed.

8. Gap sealing element in accordance with claim 7, **characterised in that** the mounting strip incorporates a self-adhesive rear side.

9. Gap sealing element in accordance with claim 7, **characterised in that** the mounting strip incorporates a number of drilled holes that enable the mounting strip to be mounted with screws.

10. Gap sealing element in accordance with any one of the foregoing claims, **characterised in that** the magnetic adhesive layer (3) is designed as a separate component part of the gap sealing element (1).

11. Gap sealing assembly having a sliding door (6) and having a gap sealing element (1) in accordance with any one of the foregoing claims, where the gap sealing element (1) is arranged so as to extend along the bottom edge of the sliding door (6) and the bent-over section (5) sits against the narrow edge of the sliding door (6) and the surface element (4) protrudes downwards over the sliding door (6).

## Revendications

1. Élément de calfeutrage (1) configuré en ruban allongé qui présente au verso une couche adhésive (3) configurée magnétique, et au recto une couche configurée en élément plat (4) de type textile déformable,
**caractérisé en ce que** le ruban allongé présente une couche médiane (2) en métal, **en ce que** la couche du recto dépasse de la couche médiane (2) et **en ce que** le ruban allongé présente sur ses extrémités étroites une zone (5) à bord relevé.

2. Élément de calfeutrage selon la revendication 1, **caractérisé en ce que** la couche médiane (2) présente une tôle en acier.

3. Élément de calfeutrage selon la revendication 1 ou 2, **caractérisé en ce que** l'élément plat (4) recouvre tout le côté avant de la couche médiane (2).

4. Élément de calfeutrage selon l'une des revendications précédentes, **caractérisé en ce que** l'élément plat (4) dépasse de 0,5 cm la couche médiane (2).

5. Élément de calfeutrage selon l'une des revendications précédentes, **caractérisé en ce que** l'élément plat (4) est configuré avec une feuille renforcée de fibres qui est appelée bâche.

6. Élément de calfeutrage selon la revendication 5, **caractérisé en ce que** l'élément plat (4) est configuré comme une bâche de camion ainsi nommée.

7. Élément de calfeutrage selon l'une des revendications précédentes, **caractérisé en ce que** la couche adhésive (3) applique contre un bandeau de montage configuré également magnétique et complémentaire de la couche adhésive (3), bandeau qu'il est possible de monter fixe contre une porte coulissante (6) à calfeutrer.

8. Élément de calfeutrage selon la revendication 7, **caractérisé en ce que** le bandeau de montage présente un verso autocollant.

9. Élément de calfeutrage selon la revendication 7, **caractérisé en ce que** le bandeau de montage présente plusieurs alésages permettant un montage vissé du bandeau de montage.

10. Élément de calfeutrage selon l'une des revendications précédentes, **caractérisé en ce que** la couche adhésive (3) magnétique est configurée en composant séparé de l'élément de calfeutrage (1).

11. Agencement d'un élément de calfeutrage comprenant une porte coulissante (6), et avec un élément de calfeutrage (1) selon l'une des revendications précédentes, sachant que l'élément de calfeutrage (1) est disposé de façon à longer le bord inférieur de la porte coulissante (6), que la zone (5) à bord relevé applique contre le bord étroit de la porte coulissante (6) et que l'élément plat (4) dépasse vers le bas via la porte coulissante (6).
